# EUROPÄISCHE PATENTSCHRIFT

(11) **EP 0 785 165 B1**
(45) Veröffentlichungstag und Bekanntmachung des Hinweises auf die Patenterteilung: **02.05.2002**
(21) Anmeldenummer: 97250005.2
(22) Anmeldetag: 15.01.1997
(51) Int. Cl.: B66D 1/28

(54) **Tragrahmen, insbesondere für zugmittelbetriebene Hebezeuge**
Frame, in particular for winch
Chassis, en particulier pour treuil

(30) Priorität: 18.01.1996 DE 19602927
(43) Veröffentlichungstag der Anmeldung: 23.07.1997
(73) Patentinhaber: Demag Cranes & Components GmbH, 58300 Wetter (DE)
(72) Erfinder: Winter, Klaus-Jürgen, Dipl.-Ing. (FH), 58300 Wetter (DE)
(74) Vertreter: Meissner, Peter E., Dipl.-Ing.

(56) Entgegenhaltungen:
- WO-A-92/21603
- DE-C- 561 113
- DE-C- 746 602
- DE-C- 842 705
- GB-A- 144 461
- GB-A- 172 405

## Beschreibung

Die Erfindung betrifft einen Tragrahmen für zugmittelbetriebene Hebezeuge mit einer Seiltrommel, mit mindestens zwei zwischen zwei seitlichen Stimelementen angeordneten Längsträgern, deren Enden jeweils im Bereich der Stimelemente über die Längsträgerrichtung in ihrer Lage fixiert sind.

Ein derartiger Tragrahmen ist aus der DE 746 602 C bekannt, wobei die Stirnelemente hierbei plattenförmig ausgebildet sind.

Es ist bekannt, zugmittelbetriebene Hebezeuge, insbesondere elektrische Seilwinden, modular aus den Baugruppen Elektrik, Motor, Getriebe, Seiltrommel, Tragmittel und Tragrahmen aufzubauen, wobei die einzelnen Baugruppen in der Regel lösbar zusammensetzbar sind, was eine Vielzahl von Kombinationen ermöglicht. Am Tragrahmen sind die Hauptbaugruppen der Seilwinde befestigt; insbesondere nimmt er die Lagerungen und die Antriebswelle der Seiltrommel auf. Ein Tragrahmen besteht im wesentlichen aus zwei Stimplatten, die mit Abstand parallel zueinander angeordnet und an zwischen den Stimplatten angeordneten Längsträgern befestigt sind, wobei die Befestigung der Stirnplatten an den Längsträgem über mindestens drei Schraubverbindungen je Stimplatte erfolgt. Nachteilig ist bei diesem bekannten Tragrahmen für Seilwinden der durch die Schraubverbindungen bedingte relativ große Montageaufwand. Außerdem erfordert die in den Stirnplatten gelagerte Antriebswelle der Seiltrommel aufgrund der damit verbundenen mechanischen Belastungen des Tragrahmens massiv ausgebildete Längsträger, was zu einem großen Gewicht des Tragrahmens führt.

Es ist Aufgabe der vorliegenden Erfindung, den Aufwand bei der Montage der Seilwinde zu verringern. Außerdem soll eine deutliche Verringerung des Gewichts der Seilwinde erzielt werden.

Die Lösung dieser Aufgabe ist erfindungsgemäß gekennzeichnet durch die im Patentanspruch 1 angegebenen Merkmale. Durch die kennzeichnenden Merkmale der Unteransprüche 2 bis 13 ist der Tragrahmen in vorteilhafter Weise weiter ausgestaltbar.

Dadurch, daß die Stimelemente mit einem Spannelement, und zwar einer Gewindestange über die Längsträger in deren Längsrichtung gegeneinander verspannbar sind, derart, daß die Enden der Längsträger hierdurch an den Stimelementen zumindest in deren Längsrichtung fixiert sind, wird eine deutliche Verringerung des Aufwandes beim Zusammenbau der Seilwinde erzielt. Die Verwendung eines derartigen Spannelementes zur Verspannung der Stimelemente ermöglicht es darüber hinaus, die Längsträger so auszugestalten, daß eine besonders stabile und verwindungssteife Tragrahmenkonstruktion entsteht. Die Längsträger wirken zwar mit dem Spannelement zusammen, dienen aber bei der erfindungsgemäßen Lösung in erster Linie der Formstabilität des Tragrahmens, insbesondere gegen Verdrehen, so daß als Längsträger beispielsweise beliebige Hohlprofilquerschnittsformen mit hoher Steifigkeit verwendbar sind, ohne Nachteil für die Stabilität des gesamten Rahmens.

Bei einer besonders einfachen Ausgestaltung der Erfindung ist das Spannelement als Gewindestange mit jeweils mindestens an den Enden mit jeweils mindestens im Bereich der Stangenenden ausgebildetem Außengewinde ausgebildet.

Aus Stabilitätsgründen und der Einfachheit wegen sind die Stirnelemente vorzugsweise plattenförmig ausgebildet. Dabei weist eines der beiden Stimelemente eine Aufnahmeöffnung mit Innengewinde auf, die zur Aufnahme des einen Endes der Gewindestange dient; und das andere der beiden Stimelemente ist mit einer Durchtrittsöffnung für die Gewindestange versehen, so daß das über das Stimelement hinausragende Ende der Gewindestange mit einer Mutter versehen werden kann. Durch Anziehen der Mutter, d.h. durch Verschraubung über die Gewindestange, sind die Stimelemente über die zwischengeschalteten Längsträger in Längsträgerrichtung gegeneinander auf einfache Weise verspannbar.

Mit der Erfindung wird vorgeschlagen, daß der Längsträger einen Querschnitt mit U-Profil aufweist, wodurch eine besonders hohe Formstabilität erzielt wird.

Eine einfache Fixierung der Längsträgerenden an den Stirnelementen bei hoher Formstabilität wird durch Vertiefungen erreicht, die zur Form der Längsträgerenden komplementär sind. Eine hohe Formstabilität kann alternativ dazu auch durch auf der Innenseite der Stirnelemente angeordnete Vorsprünge zur Fixierung der Längsträgerenden erzielt werden. Diese Vorsprünge weisen vorteilhafterweise von Vorrichtungsteilen der Stirnelemente gebildete Anschlagflächen auf und/oder die Vorsprünge sind als Nocken ausgebildet.

Eine weitere Vereinfachung des Tragrahmens ohne Verringerung der Formstabilität aber mit Reduzierung des Gewichts läßt sich dadurch erzielen, daß die Seiltrommel über beispielsweise aufgeschobene Lager direkt auf der Gewindestange, die dabei als Drehachse wirksam ist, abgestützt ist. Der Durchtritt einer Antriebswelle wird dabei über einen Durchbruch in mindestens einem der Stirnelemente erzielt. Zum Antrieb der Seiltrommel ist die Antriebswelle zweckmäßigerweise mit einer Außenverzahnung und die Innenseite der zylinderförmigen Außenwand der Seiltrommel mindestens in dem entsprechenden Bereich mit einer Innenverzahnung versehen, in welche die Außenverzahnung der Antriebswelle eingreift.

Ein Ausführungsbeispiel der Erfindung ist in der Zeichnung dargestellt und wird nachfolgend näher beschrieben. Es zeigen:
- Fig. 1: einen Längsschnitt durch einen Tragrahmen mit einer gleichzeitig als Drehachse der Seiltrommel dienenden Gewindestange als Spannelement,
- Fig. 2: einen Teilschnitt quer durch den Tragrahmen gemäß Fig. 1 mit einem an der Stirnwand fixierten Längsträger mit U-Profil,
- Fig. 3: einen Teilschnitt entlang der Schnittlinie A-A gemäß Fig. 2,
- Fig. 4: einen Teilschnitt quer durch den Tragrahmen gemäß Fig. 1 mit einem an der Stirnwand mittels Vertiefungen fixierten Längsträger mit U-Profil und
- Fig. 5: eine Draufsicht des Tragrahmens gemäß Fig. 4.

Ein Ausführungsbeispiel für einen Tragrahmen ist in Fig. 1 als Längsschnitt dargestellt. Dabei bilden die zwischen den beiden seitlichen Stirnelementen 1,2 in Form von Stirnplatten 1a, 2a, die im wesentlichen parallel mit Abstand zueinander angeordnet sind, mit den quer dazu oben und unten angeordneten Längsträgern 3 den eigentlichen Tragrahmen, innerhalb dessen eine drehbare Seiltrommel 4 über Lager 5 direkt auf einem als Gewindestange 6a ausgebildeten Spannelement 6 abgestützt ist. Wie Fig. 1 erkennen läßt, ist die Gewindestange 6a parallel zu den Längsträgern 3 angeordnet. Die Gewindestange 6a ist an den Enden jeweils mit einem Außengewinde 7 versehen; zur Aufnahme eines Endes der Gewindestange 6a dient eine zentrisch in der Stirnplatte 1 ausgebildete Öffnung 8, die mit einem korrespondierenden Innengewinde 9 versehen ist, so daß das eine Ende der Gewindestange 6a durch Verschraubung fest mit der Stirnplatte 1a verbindbar ist. Das andere Ende der Gewindestange 6a ragt durch eine ebenfalls zentrische Öffnung 10 in der Stirnplatte 2a sich über diese hinaus erstreckend nach außen, so daß mittels einer Mutter 11 eine Verschraubung der Stirnplatten 1a, 2a über die Gewindestange 6a ermöglicht wird. Ein Anziehen der Mutter 11 bewirkt, daß die Stirnplatten 1a, 2a über die Längsträger 3 in Längsträgerrichtung gegeneinander verspannt sind, so daß eine kraftschlüssige Verbindung der Stirnplatten 1a, 2a über die Längsträger 3 erzielt wird.

Die auf der Gewindestange 6a über die Lager 5 drehbar abgestützte Seiltrommel 4 wird über eine mit einer Außenverzahnung versehene Antriebswelle 12 angetrieben, die hierzu in eine in die Innenfläche der Seiltrommel 4 in Längsrichtung eingeformte Innenverzahnung eingreift; die Antriebswelle 12 durchdringt die Stirnplatte 1 durch eine hierzu vorgesehene Öffnung.

Fig. 2 zeigt eine einfache und trotzdem sehr wirkungsvolle Fixierung der Längsträger 3 an der Stirnplatte 1a, 2a; Fig. 3 zeigt einen Teilschnitt entlang der Schnittlinie A-A gemäß Fig. 2. Hierzu ist die Stirnplatte 1a, 2a an den zugehörigen Stellen mit Vorsprüngen versehen. Wie Fig. 3 und Fig. 4 erkennen lassen, ist der an der Kante der Stirnplatte 1a, 2a angeordnete Vorsprung als Anschlagleiste 13 mit quaderförmigem Querschnitt ausgebildet, wobei die Anschlagfläche parallel zur Längsrichtung des Tragrahmens verläuft. Ferner sind parallel zur Anschlagfläche mit Abstand zueinander zwei als Nocken 14 ausgebildete Vorsprünge an der Stirnseite vorgesehen, deren Längsachse ebenfalls parallel zur Längsrichtung des Tragrahmens 7 verläuft. Die Längsträger 3 weisen ein U-Profil auf, das so dimensioniert ist, daß das Ende des Längsträgers 3 - wie in den Figuren gezeigt - jeweils formschlüssig in den von den Nocken 14 und der Anschlagleiste 13 gebildeten Spalt einsetzbar ist. Der Abstand der Nocken 14 ist so gewählt, daß deren Außenflächen die inneren Seitenflächen und die innere Bodenfläche des Längsträgers 3 im eingesetzten Zustand berühren, wodurch eine seitliche Verschiebung des Längsträgers 3 verhindert wird. Selbstverständlich kann die Anschlagleiste 13 ebenfalls als Nocken ausgebildet sein. Wichtig ist lediglich, daß der Längsträger 3 im wesentlichen spielfrei zwischen die Vorsprünge 13, 14 formschlüssig einsetzbar ist.

In Fig. 4 ist eine andere Variante im Teilschnitt quer durch den Tragrahmen gemäß Fig. 1 dargestellt, mit der eine spielfreie Fixierung der Längsträger 3 gewährleistet wird. Hierzu sind in den Stirnplatten 1a, 2a an den entsprechenden Stellen Vertiefungen in Form von schlitzartigen Ausnehmungen 15 mit U-förmigem Querschnitt ausgebildet und ist die Vertiefung bezüglich ihrer Form zur Form des Längsträgerendes komplementär. Wichtig ist auch bei dieser Ausgestaltungsvariante der Längsträgerfixierung, daß durch Einstecken der Längsträger 3 eine im wesentlichen spielfreie formschlüssige Verbindung zwischen den Stirnplatten 1a, 2a und den Längsträgern 3 herstellbar ist.

## Patentansprüche

1. Tragrahmen für zugmittelbetriebene Hebezeuge mit einer Seiltrommel (4), mit mindestens zwei zwischen zwei seitlichen Stimelementen (1,2) angeordneten Längsträgem (3), deren Enden jeweils im Bereich der Stimelemente (1,2) über die Längsträgerrichtung in ihrer Lage fixiert sind,
**dadurch gekennzeichnet,**
**daß** zwischen den Stimelementen (1, 2) zur Abstützung der Seiltrommel (4) und als Spannelement (6) für die Stimelemente (1,2) eine Gewindestange (6a) angeordnet ist.

2. Tragrahmen nach Anspruch 1,
**dadurch gekennzeichnet,**
**daß** das Spannelement (6) eine Gewindestange (6a) mit jeweils mindestens an den Enden ausgebildetem Außengewinde ist.

3. Tragrahmen nach Anspruch 1 oder 2,
**dadurch gekennzeichnet,**
**daß** die Stimelemente (1,2) plattenförmig ausgebildet sind.

4. Tragrahmen nach einem der Ansprüche 2 oder 3,
**dadurch gekennzeichnet,**
**daß** ein Stimelement (1) eine Aufnahmeöffnung mit Innengewinde (9) zur Aufnahme der Gewindestange (6a) und das andere Stimelement (2) eine Durchtrittsöffnung für die Gewindestange (6a) aufweist.

5. Tragrahmen nach einem der Ansprüche 2 bis 4,
**dadurch gekennzeichnet,**
**daß** die Stirnelemente (1,2) durch Verschraubung über die Gewindestange (6a) gegeneinander verspannbar sind.

6. Tragrahmen nach einem der Ansprüche 1 bis 5,
**dadurch gekennzeichnet,**
**daß** die Längsträger (3) einen Querschnitt mit U-Profil aufweisen.

7. Tragrahmen nach einem der Ansprüche 1 bis 6,
**dadurch gekennzeichnet,**
**daß** die Stimelemente (1,2) zur Fixierung der Längsträgerenden Vertiefungen aufweisen, die zur Form der Längsträgerenden komplementär sind.

8. Tragrahmen nach einem der Ansprüche 1 bis 6,
**dadurch gekennzeichnet,**
**daß** die Stirnelemente (1,2) zur Fixierung der Längsträgerenden Vorsprünge aufweisen.

9. Tragrahmen nach Anspruch 8,
**dadurch gekennzeichnet,**
**daß** die Vorsprünge von Vorrichtungsteilen der Stimelemente (1,2) gebildete Anschlagflächen (13) sind.

10. Tragrahmen nach Anspruch 8,
**dadurch gekennzeichnet,**
**daß** die Vorsprünge von Vorrichtungsteilen der Stimelemente (1,2) gebildete Nocken (14) sind.

11. Tragrahmen nach einem der Ansprüche 1 bis 10,
**dadurch gekennzeichnet,**
**daß** die Seiltrommel (4) über Lager (5) direkt auf der Gewindestange (6) abgestützt ist.

12. Tragrahmen nach einem der Ansprüche 1 bis 2,
**dadurch gekennzeichnet,**
**daß** mindestens eines der Stimelemente (2) einen Durchbruch für eine Antriebswelle (12) aufweist.

13. Tragrahmen nach Anspruch 4,
**dadurch gekennzeichnet,**
**daß** die Antriebswelle (12) eine Außenverzahnung und die Innenseite der Seiltrommel mindestens in dem entsprechenden Bereich eine Innenverzahnung aufweist.

## Claims

1. Support frame for lifting appliances driven by a traction mechanism and with a cable drum (4), having at least two longitudinal supports (3) positioned between two lateral face elements (1, 2), the ends of which supports are secured, in each case, in position in the area of the face elements (1, 2) in the lengthwise direction of the longitudinal supports,
**characterised by** the fact
that a threaded rod (6a) is positioned between the face elements (1, 2) to support the cable drum (4) and as a bracing element (6) for the face elements (1,2).

2. Support frame as in Claim 1,
**characterised by** the fact
that the bracing element (6) is in the form of a threaded rod (6a) with an external screw thread on at least its ends.

3. Support frame as in Claim 1 or 2,
**characterised by** the fact
that the face elements (1, 2) are in flat plate form.

4. Support frame as in one of Claims 2 or 3,
**characterised by** the fact
that one face element (1) has an internally-threaded opening (9) which accepts the threaded rod (6a), and the other face element (2) has an opening passing right through it for the threaded rod (6a).

5. Support frame as in one of Claims 2 to 4,
**characterised by** the fact
that the face elements (1, 2) can be braced against each other by screwing down on the threaded rod (6a).

6. Support frame as in one of Claims 1 to 5,
**characterised by** the fact
that the longitudinal supports (3) have a U-shaped cross-sectional profile.

7. Support frame as in one of Claims 1 to 6,
**characterised by** the fact
that the face elements (1, 2) have indentations for securing the ends of the longitudinal supports, these indentations being complementary in shape to that of the ends of the longitudinal supports.

8. Support frame as in one of Claims 1 to 6,
**characterised by** the fact
that the face elements (1, 2) have projections for securing the ends of the longitudinal supports.

9. Support frame as in Claim 8,
**characterised by** the fact
that the projections are stop faces (13) which are formed from parts of the face elements (1, 2).

10. Support frame as in Claim 8,
**characterised by** the fact
that the projections are lugs (14) which are formed from parts of the face elements (1, 2).

11. Support frame as in one of Claims 1 to 10,
**characterised by** the fact
that the cable drum (4) is supported directly on the threaded rod (6) by means of bearings (5).

12. Support frame as in one of Claims 1 to 2,
**characterised by** the fact
that at least one of the face elements (2) has an opening for a drive shaft (12).

13. Support frame as in Claim 4,
**characterised by** the fact
that the drive shaft (12) has external gearing, and the interior of the cable drum has internal gearing, at least in its corresponding area.

## Revendications

1. Bâti de support pour des treuils entraînés par un moyen de traction, comportant un tambour à câble (4), au moins deux supports longitudinaux (3) agencés entre deux éléments frontaux latéraux (1, 2), dont les extrémités sont fixées dans leur position, à chaque fois, dans la zone des éléments frontaux (1, 2), dans la direction des supports longitudinaux,
**caractérisé en ce qu'**une tige filetée (6a) est agencée entre les éléments frontaux (1, 2) pour l'appui du tambour à câble (4) et comme élément de serrage (6) pour les éléments frontaux (1, 2).

2. Bâti de support selon la revendication 1,
**caractérisé en ce que** l'élément de serrage (6) est une tige filetée (6a) ayant un filetage externe réalisé à chaque fois au moins aux extrémités.

3. Bâti de support selon la revendication 1 ou 2,
**caractérisé en ce que** les éléments frontaux (1, 2) sont réalisés sous forme de plaque.

4. Bâti de support selon une des revendications 2 ou 3,
**caractérisé en ce qu'**un élément frontal (1) présente une ouverture de réception à taraudage (9) pour recevoir la tige filetée (6a) et l'autre élément frontal (2) présente une ouverture de passage pour la tige filetée (6a).

5. Bâti de support selon une des revendications 2 à 4,
**caractérisé en ce que** les éléments frontaux (1, 2) peuvent être serrés l'un contre l'autre par vissage sur la tige filetée (6a).

6. Bâti de support selon une des revendications 1 à 5,
**caractérisé en ce que** les supports longitudinaux (3) présentent une section transversale ayant un profil en U.

7. Bâti de support selon une des revendications 1 à 6,
**caractérisé en ce que** les éléments frontaux (1, 2), pour la fixation des extrémités des supports longitudinaux, présentent des évidements qui sont complémentaires de la forme des extrémités des supports longitudinaux.

8. Bâti de support selon une des revendications 1 à 6,
**caractérisé en ce que** les éléments frontaux (1, 2), pour la fixation des extrémités des supports longitudinaux, présentent des saillies.

9. Bâti de support selon la revendication 8,
**caractérisé en ce que** les saillies sont des surfaces de butée (13) formées par des parties de dispositif des éléments frontaux (1, 2).

10. Bâti de support selon la revendication 8,
**caractérisé en ce que** les saillies sont des ergots (14) formés par des parties de dispositif des éléments frontaux (1, 2).

11. Bâti de support selon une des revendications 1 à 10,
**caractérisé en ce que** le tambour à câble (4) est supporté par des paliers (5) directement sur la tige filetée (6).

12. Bâti de support selon une des revendications 1 à 2,
**caractérisé en ce qu'**au moins un des éléments frontaux (2) présente un perçage pour un arbre d'entraînement (12).

13. Bâti de support selon la revendication 4,
**caractérisé en ce que** l'arbre d'entraînement (12) présente une denture externe et la face interne du tambour à câble présente, au moins dans la zone correspondante, une denture interne.
